# EUROPÄISCHE PATENTANMELDUNG

(11) **EP 2 039 477 A2**
(43) Veröffentlichungstag der Anmeldung: **25.03.2009**
(21) Anmeldenummer: 08016605.1
(22) Anmeldetag: 20.09.2008
(51) Int. Cl.: B25B 13/06

(54) **Steckschlüsseleinsatz**

(30) Priorität: 22.09.2007 DE 102007045352
(71) Anmelder: Gedore-Werkzeugfabrik Otto Dowidat KG, 42899 Remscheid (DE)
(72) Erfinder: Etmanski, Wolfgang, 42899 Remscheid (DE); Otter, Wolfgang, 42859 Remscheid (DE)
(74) Vertreter: Stenger, Watzke & Ring

(57) **Zusammenfassung**

Die vorliegende Erfindung betrifft einen Steckschlüsseleinsatz(10) mit einem im wesentlichen zylindrisch ausgebildeten Grundkörper (12), der an einem Ende eine Aufnahme für einen Antrieb und an seinem gegenüberliegenden, zweiten Ende einen Kupplungsbereich (20) für ein anzutreibendes Element, beispielsweise eine Mutter oder einen Schraubenkopf aufweist.

Mit der Erfindung wird vorgeschlagen, das Gewicht eines Steckschlüsseleinsatzes (10) bei gegebenen Eigenschaften hinsichtlich einer Kraft- und/oder Momentenübertragung weiter zu reduzieren, wobei der Grundkörper (12) vollständig aus einem Kunststoff gebildet ist.

## Beschreibung

Die vorliegende Erfindung betrifft einen Steckschlüsseleinsatz mit einem im wesentlichen zylindrisch ausgebildeten Grundkörper, der an einem Ende eine Aufnahme für einen Antrieb und an seinem gegenüberliegenden, zweiten Ende einen Kupplungsbereich für ein anzutreibendes Element, beispielsweise eine Mutter oder einen Schraubenkopf aufweist.

Steckschlüsseleinsätze der gattungsgemäßen Art sind im Stand der Technik in vielfältiger Weise im Einsatz. Sie sind in der Regel aus einem Stahl gefertigt und weisen antriebsseitig oftmals einen Vierkant auf, der mit einem manuellen oder auch automatischen Antrieb verbunden werden kann. Als manueller Antrieb kommen häufig Ratschen oder dergleichen zum Einsatz. Als automatischer Antrieb kann die Verbindung mit einem elektrischen Antriebsmotor, einer Bohrmaschine oder dergleichen vorgesehen sein.

Der Kupplungsbereich ist für das anzutreibende Element in der Regel angepaßt ausgelegt. Das anzutreibende Element kann beispielsweise eine Schraube, eine Mutter oder dergleichen sein. Häufig weisen Schrauben oder Muttern genormte Sechskantköpfe auf, an die der Kupplungsbereich des Steckschlüsseleinsatzes angepaßt ausgebildet ist, so daß eine optimale Kraftübertragung stattfinden kann. Daneben kann auch vorgesehen sein, daß die Schrauben beispielsweise einen Innensechskant oder eine Torxausnehmung aufweisen, in die ein entsprechendes Gegenelement des Kupplungsbereiches einsetzbar ist. Daneben kommen auch noch Kupplungsbereiche zum Einsatz, die mit Kreuzschlitzbeziehungsweise Schlitzschrauben verbindbar sind. In der Regel sind die Aufnahme und/oder der Kupplungsbereich für eine spezielle Verbindung fest ausgelegt und nicht variabel.

Ein gattungsgemäßer Steckschlüsseleinsatz ist beispielsweise durch die DE 10 2005 028 824 A1 offenbart. Dieser bekannte Steckschlüsseleinsatz weist eine Stahlschicht im Kupplungsbereich sowie an der Aufnahme für den Antrieb auf, die von einem mit einem Kunstharz verbundenen Gewebe aus Kohlefasern umgeben sind. Nachteilig erweist sich die aufwendige Herstellung, insbesondere in Bezug auf die erforderlichen Stahlschichten.

Für eine Vielzahl von Anwendungen wäre es wünschenswert, wenn das Gewicht eines Steckschlüsseleinsatzes reduziert werden kann. Die bekannten, aus Stahl gefertigten Steckschlüsseleinsätze sind bereits hinsichtlich der Kraftübertragung derart optimiert, daß nur die unbedingt erforderliche Materialmenge zum Einsatz kommt. Eine weitere Gewichtsreduzierung würde hier die mechanische Belastbarkeit reduzieren.

Der Erfindung liegt deshalb die **Aufgabe** zugrunde, das Gewicht eines Steckschlüsseleinsatzes bei gegebenen Eigenschaften hinsichtlich einer Kraft- und/oder Momentenübertragung weiter zu reduzieren.

Als **Lösung** wird mit der Erfindung vorgeschlagen, daß der Grundkörper vollständig aus einem Kunststoff gebildet ist. Hierdurch kann eine deutliche Gewichtsreduktion erreicht werden, da Kunststoff gegenüber dem bisher verwendeten Stahl eine deutlich reduzierte Dichte aufweist. Der Kunststoff kann beispielsweise aus Kunstharz oder dergleichen gebildet sein, welches eine geeignete Festigkeit und Zähigkeit, insbesondere eine hinreichende Druckfestigkeit aufweist. Natürlich können auch verschiedene Kunststoffe miteinander verbunden sein, um die Eigenschaften weiter zu verbessern. So können beispielsweise im Antriebs- und/oder Kupplungsbereich besonders harte Kunststoffe zum Einsatz kommen, wohingegen der restliche Grundkörper aus einem im wesentlichen zähen, teilelastischen Kunststoff gebildet sein kann. Auf diese Weise kann eine hohe Robustheit des Steckschlüsseleinsatzes erreicht werden. Die Kunststoffe können beispielsweise auch schichtartig miteinander verbunden sein, zum Beispiel durch Kleben oder dergleichen, um besondere Eigenschaften zu erhalten.

In einer besonderen Ausgestaltung wird vorgeschlagen, daß der Kunststoff eine oder mehrere Fasern, insbesondere Karbonfasern, auch Kohlenstoffasern genannt, aufweist. Durch die Fasern kann die Eigenschaft des Kunststoffes hinsichtlich seiner Festigkeit weiter verbessert werden. Insbesondere kann eine hohe Zugbelastung erreicht werden.

Vorteilhaft ist die Anordnung der Fasern insbesondere in Umfangsrichtung des Grundkörpers, so daß eine Aufweitung der Aufnahme und/oder des Kupplungsbereichs unter Belastung weitgehend vermieden werden kann. Besonders vorteilhaft werden lange Fasern verwendet, insbesondere wenn deren Länge größer als ein Umfang des Grundkörpers ist. In einer Ausgestaltung besteht der Kunststoff aus zumindest einer Karbonfaser. Hierdurch treten die vorteilhaften Eigenschaften der Karbonfasern besonders deutlich hervor.

Daneben oder zusätzlich kann zumindest ein Faservlies vorzugsweise mit Karbonfasern vorgesehen sein, um die Eigenschaften des Steckschlüsseleinsatzes weiter zu verbessern oder an eine vorgebbare Verwendung optimal anpassen zu können. Natürlich kann auch vorgesehen sein, daß die Fasern ein Gewebe bilden. Die Fasern stehen dadurch in einem gefestigten Verbund, wodurch die Belastbarkeit, insbesondere auch quer zu einer durch das Gewebe gebildeten Ebene weiter erhöht werden kann.

Die Fasern können natürlich unterschiedlich gerichtet angeordnet sein, um in unterschiedliche Richtungen wirkende Festigkeiten zu erreichen. Daneben kommt auch die Anordnung der Fasern in stochastischer Weise beispielsweise in Form eines Filzes oder dergleichen zum Einsatz. Diese Ausgestaltung erlaubt es, daß die Fasern im wesentlichen bis in die Aufnahme und/oder den Kupplungsbereich hineinragen können, um hier eine besonders hohe Beanspruchung gewährleisten zu können.

Es wird ferner vorgeschlagen, daß die Fasern im wesentlichen in zumindest einer Vorzugsrichtung orientiert sind. Hierdurch können gezielt Eigenschaften des Steckschlüsseleinsatzes beeinflußt werden. So kann beispielsweise in Vorzugsrichtung eine besonders hohe Zugfestigkeit erreicht werden. Weiterhin können auch mehrere Vorzugsrichtungen vorgesehen sein, beispielsweise wenn mehrere Fasern miteinander verseilt sind oder dergleichen.

Natürlich kann eine solche Ausgestaltung auch mit einem Faservlies kombiniert zum Einsatz kommen. So kann beispielsweise vorgesehen sein, daß im Bereich der Aufnahme und/oder des Kupplungsbereichs an Stellen, an denen beim bestimmungsgemäßen Gebrauch eine Kraftübertragung stattfindet, Fasern, insbesondere Karbonfasern umlaufend angeordnet sind, wohingegen in einem Außenbereich um die umlaufenden Fasern herum ein Faservlies zu Einsatz kommt. Weiterhin ist es bevorzugt, wenn die Faser eine für die umlaufende Anordnung erforderliche Länge aufweist.

Gemäß einer weiteren Ausgestaltung ist die Faser beziehungsweise sind die Fasern in Schichten angeordnet. Dies erlaubt es, die Eigenschaften des Steckschlüsseleinsatzes gezielt durch die Anzahl der Schichten sowie deren Eigenschaften zu steuern. So kann beispielsweise durch Variation der Anzahl der Schichten eine bedarfsgerechte Anpassung der Belastbarkeit erreicht werden. Steckschlüsseleinsätze für Schwerlastanwendungen weisen eine höhere Anzahl an Schichten auf als Steckschlüsseleinsätze für normale Anwendungen. Eine einfache Einstellbarkeit kann dadurch erreicht werden, indem lediglich die Anzahl der Schichten an die mit der vorgesehenen Anwendung verbundene Beanspruchung angepaßt wird.

Als vorteilhafte Weiterbildung erweist es sich, wenn die Vorzugsrichtung der Faser beziehungsweise der Fasern in benachbarten Schichten unterschiedlich ist. Durch diese Ausgestaltung kann eine Druckfestigkeit weiter verbessert werden. Vorzugsweise kann diese Ausgestaltung im Bereich der Aufnahme und /oder des Kupplungsbereichs vorgesehen sein, um dort an Punkten zur Kraftübertragung eine hohe Druckfestigkeit erreichen zu können. Es kann beispielsweise eine Kreuzlage vorgesehen sein, so daß die Vorzugsrichtung der Fasern einer Schicht quer zu der Vorzugsrichtung der Fasern einer benachbarten Schicht ist. Es kann eine sandwichartige Schichtstruktur erreicht werden, die sich durch eine hohe Belastbarkeit auszeichnet.

Um die Eigenschaften des Steckschlüsseleinsatzes weiter verbessern zu können, wird vorgeschlagen, daß ein Winkel α zwischen der Vorzugsrichtung der Faser beziehungsweise der Fasern und einer zur Längsachse des Grundkörpers parallelen, im Bereich der Faser beziehungsweise der Fasern gedachten, virtuellen Linie etwa 25° bis 60°, insbesondere etwa 45° beträgt. Diese Ausgestaltung erlaubt es, auch die Anlagebereiche der Aufnahme beziehungsweise des Kupplungsbereichs mit einer hinreichenden Druckfestigkeit zu versehen. Natürlich kann diese Ausgestaltung auch in einer einzelnen Schicht vorgesehen sein. Vorzugsweise bilden die Fasern dann ein Gewebe, so daß im Verbund innerhalb einer Schicht entsteht. Insbesondere kann vorgesehen sein, daß die Fasern in Form eines Gewebes vorliegen, welches zwei quer zueinander stehende Vorzugsrichtungen aufweist.

In einer Weiterbildung wird vorgeschlagen, daß die wenigstens eine Faser in zumindest eine Schicht bildende Windungen angeordnet ist. Die Schicht kann beispielsweise in einem zylindrisch ausgebildeten Formkörper angeordnet sein. Hierdurch können kostengünstige Wickeltechniken zum Einsatz gebracht werden.

Insbesondere ist es vorteilhaft, wenn benachbarte Windungen der wenigstens einen Faser aneinanderliegend angeordnet sind. Hierdurch kann eine Wirkfläche im Bereich der Aufnahme und /oder des Kupplungsbereichs erreicht werden, die weitgehend gleichmäßige Beanspruchungen erlaubt.

Um die Belastbarkeit weiter zu steigern, wird vorgeschlagen, daß Windungen einer benachbarten weiteren Schicht derart angeordnet sind, daß Bereiche des Aneinanderliegens der Windungen durch die Windungen der weiteren Schicht überdeckt sind. Auf diese Weise kann vermieden werden, daß im Bereich der Aufnahme und /oder des Kupplungsbereichs auftretende punktuelle Kräfte zwischen zwei benachbarten Windungen angreifen. Diese punktuellen Kräfte werden über eine Faser der zweiten Schicht auf zwei Fasern bzw. Faserabschnitte der darüber angeordneten Schicht übertragen.

Natürlich können benachbarte Windungen auch zueinander beabstandet angeordnet sein. In den gebildeten Zwischenräumen können weitere Werkstoffe angeordnet sein, mit denen zusätzliche Eigenschaften erreicht werden können, wie zum Beispiel elektrische Isolation, hohe Reibeigenschaften oder dergleichen.

In einer weiteren Ausgestaltung wird vorgeschlagen, daß die Fasern mit einem Bindemittel, insbesondere Epoxydharz gebunden sind. Ein kostengünstiger Steckschlüsseleinsatz kann erreicht werden.

Eine weitere Ausgestaltung der Erfindung sieht vor, daß die Aufnahme und/oder der Kupplungsbereich Anlagebereiche aufweisen, die im wesentlichen druckbelastbar ausgebildet sind. Auf diese Weise kann eine zuverlässige Kraftübertragung in dem jeweiligen Bereich erreicht werden.

Weitere Vorteile und Merkmale sind der folgenden Beschreibung von Ausführungsbeispielen zu entnehmen. Im wesentlichen gleichbleibende Bauteile sind mit den gleichen Bezugszeichen bezeichnet. Ferner wird bezüglich gleicher Merkmale und Funktionen auf die Beschreibung zum Ausführungsbeispiel in Fig. 1 verwiesen. Die Zeichnungen sind Schemazeichnungen und dienen nur der Erläuterung der folgenden Ausführungsbeispiele.

Es zeigen:
- Fig. 1: schematisch einen Schnitt durch einen Steckschlüsseleinsatz gemäß der Erfindung,
- Fig. 2: einen Schnitt durch den Steckschlüsseleinsatz gemäß Fig. 1 entlang einer Line II-II,
- Fig. 3: eine vergrößerte, aufgebrochene Darstellung des Ausschnitts III in Fig. 1,
- Fig. 4: schematisch eine durch ein Fasern gebildetes Gewebe für eine Schicht,
- Fig. 5: schematisch und
- Fig. 6: schematisch ein weiterer Schichtaufbau aus Fasern für einen Steck- schlüsseleinsatz.

Fig. 1 zeigt einen erfindungsgemäßen Steckschlüsseleinsatz 10 in schematischer Ansicht mit einem Grundkörper 12, in dem eine zentrale Bohrung 28 vorgesehen ist, die an einem ersten Ende 16 in Form eines eine Aufnahme bildenden Antriebsvierkants 14 ausgebildet ist. Am gegenüberliegenden Ende 18 ist ein Kupplungsbereich 20 in Form eines Sechskants ausgebildet. Der Grundkörper 12 ist in der Darstellung gemäß Fig. 1 symmetrisch zu einer Längsmittellinie 34 ausgebildet. Stirnseitig sind an Mündungsöffnungen der Bohrung 28 Fasen 26 als Einführhilfe angeordnet.

Aus Fig. 1 ist im unteren Bereich ersichtlich, daß der Grundkörper eine Schichtstruktur aufweist, von der vorliegend lediglich die zwei inneren Schichten 30, 32 im Kupplungsbereich 20 dargestellt sind. Der Grundkörper 20 ist durch eine Vielzahl weiterer Schichten gebildet, die benachbart zueinander angeordnet sind und den Grundkörper 12 bilden. Fig. 2 verdeutlicht dies anhand eines Schnittes entlang der Linie II-II in Fig. 1. Die innenseitig in einem sechseckigen Verlauf angeordneten Schichten bilden nach außen hin mit zunehmendem Radius eine zunehmend der Kreiszylinderform sich annähernde Form aus.

Fig. 3 zeigt eine aufgebrochene, vergrößerte Darstellung des Bereichs III in Fig. 1. Dargestellt sind die zwei Schichten 30, 32, die auch aus den Figuren 1 und 2 ersichtlich sind. Die Schichten 30, 32 sind durch Fasern 22 gebildet, die vorliegend aus Karbonfasern bestehen. Zu erkennen ist, daß in der Schicht 30 die Fasern 22 die gleiche Vorzugsrichtung aufweisen, so daß die Fasern 22 parallel zueinander verlaufend ausgerichtet sind. Sie schließen mit einer zur Längsachse 34 des Grundkörpers 12 parallelen, im Bereich der Fasern 22 gedachten, virtuellen Linie 38 einen Winkel α von etwa 45° ein. Darunterliegend ist die Schicht 32 angeordnet, die ebenfalls in eine Vorzugsrichtung orientierte Fasern 22 aufweist. Auch diese Fasern 22 schließen mit der Linie 38 einen Winkel α von 45° ein. Die Fasern 22 sind in Schichten 30, 32 angeordnet und sind im wesentlichen in einer Vorzugsrichtung orientiert. Die Fasern 22 in den benachbarten Schichten 30, 32 weisen eine unterschiedliche Vorzugsrichtung auf. In der vorliegenden Ausgestaltung schließen die Vorzugsrichtungen der Fasern 22 einen etwa rechten Winkel ein. Es kann vorgesehen sein, daß die Vorzugsrichtungen der Fasern 22 in benachbarten Schichten 30, 32 unterschiedliche Winkel α zur Linie 38 einschließen.

Sowohl der Antriebsvierkant 14 als auch der Kupplungsbereich 20 weisen als Anlagebereiche ausgebildete Anlageflächen 36 auf. Durch die schichtartige Anordnung der Fasern 22 sind diese besonders druckfest. Zusätzlich zur Herstellung des Faserverbunds sind die Fasern mit einem Bindemittel, vorliegend Epoxydharz, gebunden.

Fig. 4 zeigt eine weitere Ausgestaltungsmöglichkeit für eine Schicht, wie sie für den erfindungsgemäßen Steckschlüsseleinsatz gemäß Fig. 1 verwendet werden kann. In dieser Ausgestaltung bestehen die Schicht aus einem Gewebe 48, welches durch die Fasern 22 gebildet ist, die Kett- und Schußfäden bilden. Im übrigen wird bezüglich der weiteren Merkmale dieser Ausgestaltung zum Ausführungsbeispiel gemäß Fig. 1 verwiesen. Mehrere Schichten, das heißt mehrere Gewebe 48 können untereinander liegend angeordnet sein. Ferner können die Gewebe 48 mit den Schichten 30, 32 kombiniert sein, beispielsweise kann zumindest ein Gewebe 48 zwischen den Schichten 30, 32 eingelagert sein.

Fig. 5 verdeutlicht die Wirkung der Schichtstruktur, wie sie durch die Überlagerung von Schichten 32, 32 mit unterschiedlichen Vorzugsrichtungen gemäß dem ersten Ausführungsbeispiel nach Fig. 1 oder dem Ausführungsbeispiel nach Fig. 4 erreicht wird. Deutlich zu erkennen ist, daß bei einer Druckbeanspruchung im Anlagebereich 36 während des bestimmungsgemäßen Betriebs der Druck auf Überlagerungspunkte 46 übertragen wird, durch die die Beanspruchung in die sich kreuzenden Fasern 22 umgeleitet wird. Hierdurch entsteht eine hohe Druckbelastbarkeit.

Fig. 6 zeigt eine weitere Ausgestaltung der Erfindung, die ebenfalls auf der Grundstruktur gemäß Fig. 1 aufbaut. Im Unterschied zu den Schichten gemäß Fig. 1 weist der Grundkörper 12 anstelle der Schichten 30, 32 hier Schichten 40, 42 auf, die jeweils durch eine Faser 44 dadurch gebildet sind, daß die Fasern 44 jeweils in schichtbildenden Windungen angeordnet sind. Jede der hierdurch gebildeten Schichten 40, 42 ist somit durch eine einzige Faser 44 gebildet. Innerhalb einer Schicht 40, 42 sind benachbarte Windungen der Faser 44 aneinanderliegend angeordnet. Hierdurch werden Bereiche 50 des Aneinanderliegens der Windungen gebildet. Damit an diesen Stellen auftretende Kräfte gut abgefangen werden können, ist die Schicht 42, die grundsätzlich vergleichbar zur Schicht 40 aufgebaut ist, gegenüber dieser versetzt angeordnet. Die Anordnung ist derart getroffen, daß die Bereiche 50 durch die Windungen der Schicht 42 überdeckt sind. Auf diese Weise können Kräfte, die auf die Bereiche 50 einwirken, über die Faser 44 der Schicht 40 auf die entsprechende Faser 44 der Schicht 42 übertragen werden.

Hierdurch läßt sich eine hohe Belastbarkeit hinsichtlich punktueller Druckbeanspruchung erreichen.

Die Ausführungsbeispiele dienen lediglich der Erläuterung der Erfindung und sind für diese nicht beschränkend.

### Bezugszeichenliste

- 10: Steckschlüsseleinsatz
- 12: Grundkörper
- 14: Antriebsvierkant
- 16: Ende
- 18: Ende
- 20: Kupplungsbereich
- 22: Karbonfasern
- 24: Epoxydharz
- 26: Fase
- 28: Bohrung
- 30: Erste Schicht
- 32: Zweite Schicht
- 34: Längsmittellinie
- 36: Anlagebereich
- 38: Linie
- 40: Erste Schicht
- 42: Zweite Schicht
- 44: Karbonfaser
- 46: Überlagerungspunkt
- 48: Gewebe
- 50: Bereich

## Patentansprüche

1. Steckschlüsseleinsatz (10) mit einem im wesentlichen zylindrisch ausgebildeten Grundkörper (12), der an einem Ende (16) eine Aufnahme (14) für einen Antrieb und an seinem gegenüberliegenden, zweiten Ende (18) einen Kupplungsbereich (20) für ein anzutreibendes Element, beispielsweise eine Mutter oder einen Schraubenkopf aufweist, wobei der Grundkörper (12) vollständig aus einem eine oder mehrere Fasern (22, 44), aufweisenden Kunststoff gebildet ist, die ein Gewebe bildet beziehungsweise bilden.

2. Steckschlüsseleinsatz nach Anspruch 1, **dadurch gekennzeichnet, dass** der Kunststoff aus zumindest einer Karbonfaser besteht.

3. Steckschlüsseleinsatz nach Anspruch 1 oder 2, **gekennzeichnet durch** zumindest ein Faservlies.

4. Steckschlüsseleinsatz nach einem der Ansprüche 1 bis 3, **dadurch gekennzeichnet, dass** die Fasern (22, 44) im wesentlichen in zumindest einer Vorzugsrichtung orientiert sind.

5. Steckschlüsseleinsatz nach einem der Ansprüche 1 bis 4, **dadurch gekennzeichnet, dass** die Faser beziehungsweise die Fasern (22, 44) in Schichten (30, 32; 40, 42) angeordnet sind.

6. Steckschlüsseleinsatz nach Anspruch 5, **dadurch gekennzeichnet, dass** die Vorzugsrichtung der Faser beziehungsweise der Fasern (22, 44) in benachbarten Schichten (30, 32; 40, 42) unterschiedlich ist.

7. Steckschlüsseleinsatz nach einem der Ansprüche 4 bis 6, **dadurch gekennzeichnet, dass** ein Winkel α zwischen der Vorzugsrichtung der Faser beziehungsweise der Fasern (22, 44) und einer zur Längsachse (34) des Grundkörpers (12) parallelen, im Bereich der Faser beziehungsweise der Fasern (22, 44) gedachten, virtuellen Linie etwa 25° bis 60°, insbesondere etwa 45° beträgt.

8. Steckschlüsseleinsatz nach einem der Ansprüche 1 bis 7, **dadurch gekennzeichnet, dass** die wenigstens eine Faser (44) in zumindest eine Schicht (40, 42) bildende Windungen angeordnet ist.

9. Steckschlüsseleinsatz nach Anspruch 8, **dadurch gekennzeichnet, dass** benachbarte Windungen der wenigstens einen Faser (44) aneinanderliegend angeordnet sind.

10. Steckschlüsseleinsatz nach Anspruch 9, **dadurch gekennzeichnet, dass** Windungen einer benachbarten weiteren Schicht (42) derart angeordnet sind, dass Bereiche (50) des Aneinanderliegens der Windungen durch die Windungen der weiteren Schicht (42) überdeckt sind.

11. Steckschlüsseleinsatz nach Anspruch 8, **dadurch gekennzeichnet, dass** benachbarte Windungen zueinander beabstandet angeordnet sind.

12. Steckschlüsseleinsatz nach einem der Ansprüche 1 bis 11, **dadurch gekennzeichnet, dass** die Faser beziehungsweise die Fasern (22) mit einem Bindemittel, insbesondere Epoxydharz gebunden sind.
